# EUROPÄISCHE PATENTSCHRIFT

(11) **EP 2 585 253 B1**
(45) Veröffentlichungstag und Bekanntmachung des Hinweises auf die Patenterteilung: **14.08.2019**
(21) Anmeldenummer: 10732250.5
(22) Anmeldetag: 23.06.2010
(51) Int. Cl.: B26B 25/00

(54) **SCHLEIFWERKZEUG FÜR DAS GLEICHZEITIGE HOBELN UND SCHLEIFEN VON BÖDEN**
GRINDING TOOL FOR THE SIMULTANEOUS PLANING AND GRINDING OF FLOORS
OUTIL DE PONÇAGE PERMETTANT LE RABOTAGE ET LE PONÇAGE SIMULTANÉS DE SOLS

(43) Veröffentlichungstag der Anmeldung: 01.05.2013
(73) Patentinhaber: Puchegger u. Jilg Parkett Groß u. Einzelhandels Ges.m.b.H., 2851 Krumbach (AT)
(72) Erfinder: PUCHEGGER, Alfred, A-2851 Krumbach (AT); BEISTEINER, Hermann, A-2851 Krumbach (AT)
(74) Vertreter: Fox, Tobias
(86) Internationale Anmeldenummer: PCT/AT2010/000230
(87) Internationale Veröffentlichungsnummer: WO 2011/160142

(56) Entgegenhaltungen:
- WO-A1-87/03241
- WO-A1-2008/153486
- DE-U1- 20 120 137
- DE-U1-202006 014 965
- JP-U- 3 015 070
- JP-U- 61 192 801
- KR-B1- 100 816 026
- US-A- 4 295 274
- US-A- 5 054 245
- US-A- 5 885 139
- US-A1- 2005 054 279
- US-A1- 2008 176 497

## Beschreibung

Die Erfindung betrifft ein Schleifwerkzeug mit auf einem Schleifwerkzeugträger angeordneten Schleiftellern, wobei auf dem Schleifwerkzeugträger und zwischen den Schleiftellern Messer zum Spanabheben angeordnet sind, die zudem den gleichen Wirkbereich wie die Schleifteller haben.

Es ist bekannt, Holzböden mit Bandschleifmaschinen oder Maschinen mit rotierenden Schleifscheiben oder auch Schleifwerkzeugträgern zu bearbeiten, um die Oberflächen zu reinigen, zu glätten oder um ein bestimmtes Maß abzutragen. Es ist auch bekannt, Holzböden oder größere Holzflächen im allgemeinen maschinell abzuhobeln, um sie einzuebnen, auszurichten oder abzutragen. Ein Nachteil von Schleifmaschinen ist es, daß das Schleifmittel von eingelassenen oder stark benutzten Holzböden Schmutz-, Lack- und Ölreste im Holz im Reparaturfall verklebt wird. Es treten weiters große Unebenheiten bei abgenutzten Böden auf, die nur mühsam heruntergeschliffen werden können. Es sind auch Maschinen bekannt, die abwechselnd mit Schleifmitteln oder Schneidköpfen bestückt werden können. Nachteil dieser Lösungen ist, daß die Schneidköpfe nur auf die Bearbeitung von Estrichen beschränkt sind, obwohl die Maschinen mit Schleifmitteln bestückt zur Bearbeitung von Holzböden vorgesehen sind.

Die US 4 295 274 lehrt eine Bodenbearbeitungsmaschine, bei welcher in einer Ausführungsform auf einer rotierenden Scheibe sowohl Hobelmesser als auch Schleifbürsten von im wesentlichen trapezförmiger Fläche angeordnet sind, um den Boden gleichzeitig zu hobeln und zu schleifen. Nachteilig bei dieser Lehre ist, daß die Maschine nur auf den einzigen Betrieb des ungefähr gleichartigen Hobelns und Schleifens ausgelegt ist, da die Bürsten eine feststehende Länge aufweisen und nicht ohne aufwendige Eingriffe ausgetauscht werden können. Mit der Maschine gelingt es nicht, die Hobel- und die Schleifwirkung fein aufeinander abzustimmen oder eine der beiden Wirkungen herauszunehmen.

Die WO 87/03241 A1 offenbart ein kombiniertes Werkzeug zum Planen und Fräsen einer Holzoberfläche. Dabei ist der Zentralbereich einer rotierenden flachen Scheibe mit einer Schleifpapieroberfläche versehen, und am Außenumfang des Bereiches mit Schleifpapier sind drei Schneiden angeordnet. Wenn dieses Werkzeug rotiert, wird folglich eine ebene Holzoberfläche mit Sandpapier geschliffen und mit den Schneiden plangefräst. Nachteilig ist hier, daß eine Holzoberfläche bei zwar rotierendem Schleifwerkzeug geschliffen und gefräst wird, daß jedoch für ein gutes Ergebnis die Maschine insgesamt beständig und auf sorgfältige Weise bewegt werden muß. Andernfalls wird bei ruhendem Werkzeug nur ein zentraler Bereich geschliffen und ein zweiter Bereich separat gefräst.

Die US 2005/0054279 A1 lehrt eine Bodenbearbeitungsscheibe für rotierende Bodenbearbeitungsmaschinen. Bei diesem Gerät werden auf eine große rotierende Scheibe drei abermals rotierende Scheiben montiert, die austauschbar entweder fräsende oder schleifende Oberflächen besitzen. Nachteilig hierbei ist, daß diese Maschine nicht dazu vorgesehen ist, in einem Arbeitsgang gleichzeitig zu fräsen und zu schleifen.

Gleiches gilt für die US 5 885 139 A, bei welcher eine Seite eines scheibenförmigen Schleifwerkzeugträgers Schneiden und die andere Seite Schleifteller aufweist. Bei einer Maschine dieser Lehre kann man dann wählen, ob man entweder schleifen oder separat davon fräsen möchte und montiert dementsprechend den Schleifwerkzeugträger an dem Bodenbearbeitungswerkzeug mit der gewünschten Seite nach unten.

Die DE 20 2006 014 965 U1 und die DE 201 20 137 U1 offenbaren Bodenbearbeitungsmaschinen mit rotierenden Scheiben, auf denen entweder Schleifbeschläge oder Schneiden montiert sind.

Die WO 2008/153486 A1 und die JP 3 015070 U lehren Bodenbearbeitungsgeräte mit rotierenden Scheiben, auf denen neben Holzbearbeitungselementen auch Bürsten zum Entfernen von Schleifstaub montiert sind.

Die US 5 054 245 offenbart ein Schleifwerkzeug mit den Merkmalen des Oberbegriffs des Anspruchs 1.

Die Erfindung zielt darauf ab, ein Schleifwerkzeug für ein Bodenschleifgerät zu schaffen, das es ermöglicht, Böden und insbesondere Holzböden gleichzeitig zu hobeln und zu schleifen, sowie die Eindringtiefe der Hobelschneiden anpassen zu können. Ein weiteres Ziel besteht darin, eine einfache Anpassung der Eindringtiefe zu ermöglichen und bis zu einer vollkommenen Aufhebung der Eindringtiefe einstellbar zu lassen.

Das erfindungsgemäße Schleifwerkzeug erreicht dies durch die Merkmale des Anspruchs 1.

Eine bevorzugte Ausführungsform des Schleifwerkzeuges zeichnet sich dadurch aus, daß die Messer Hartmetallwendeplatten sind.

Eine weitere bevorzugte Ausführungsform des Schleifwerkzeuges zeichnet sich dadurch aus, daß das Mittel zum lösbaren Befestigen der Schleifbeläge auf den Schleiftellern eine von zwei Klettverschlußflächen ist.

Eine weitere bevorzugte Ausführungsform des Schleifwerkzeuges zeichnet sich dadurch aus, daß mindestens ein Schleifpapier auf der dem Schleifmittel abgewandten Seite mit einem Filz fest verbunden und dieser wiederum mit einer Klettverschlußfläche fest verbunden ist.

Die Erfindung wird nachstehend anhand eines in den Zeichnungen dargestellten Ausführungsbeispieles näher erläutert. Es zeigen: Fig. 1 eine Draufsicht auf die Unterseite eines Schleifwerkzeugträgers, Fig. 2 einen Ausschnitt aus einer Seitenansicht auf den Schleifwerkzeugträger und Fig. 3 einen Schleifbelag.

Gemäß Fig. 1 sind mit einer Schleifscheibe bzw. einem Schleifwerkzeugträger 1, der als massive Aluminiumplatte ausgeführt sein kann, mehrere Schleifteller 2 derart verbunden, daß sie frei rotieren können. Der Schleifwerkzeugträger 1 wird mit einem Antriebsmittel in Richtung D zur Rotation gebracht. Auf den dem Boden zugewandten Seiten der Schleifteller 2 ist, wie in Fig. 2 gezeigt, ein Schleifbelag 5 angebracht. Der Schleifbelag 5 besteht aus Schleifpapier. In Fig. 2 weist die Seite, die der zu bearbeitenden Oberfläche zugewandt ist, nach oben. Der Schleifbelag 5 und der Schleifteller 2 können mittels Klettverschlüssen lösbar miteinander verbunden werden. Zwischen den Schleiftellern 2 sind, wie in Fig. 1 weiters gezeigt, mit Messern 4 bestückte Schneidköpfe 3 angeordnet und mit dem Schleifwerkzeugträger 1 fest verbunden. Aus Fig. 2 ist ersichtlich, daß die Unterkante der Messer 4 auf ähnlicher oder gleicher Höhe wie die Schleifebene des Schleifbelages 5 verläuft. Dadurch ist gewährleistet, daß die zu bearbeitende Oberfläche gleichzeitig gehobelt und geschliffen wird. Insbesondere bei verschmutzten oder öligen Oberflächen wird mit dieser Anordnung der Effekt erzielt, daß die Messer 4 die entsprechenden Substanzen abheben und an einem verklebenden Eindringen in den Schleifbelag 5 hindern.

Fig. 2 zeigt zudem die Ausführungsform der Hobelmittel. Der Schneidkopf 3 ist als Block ausgeführt, in den scheibenförmige Messer 4 (z.B. Hartmetallwendeplatten) eingesetzt und festgeschraubt werden.

Je nach Bodenbeschaffenheit und Arbeitsgang kann es vorteilhaft sein, daß die Messer 4 nicht in gleicher Ebene wie die Schleifbeläge 5 liegen. Eine Höhendifferenz, die beispielsweise im Bereich einiger Zehntel Millimeter liegt, läßt sich dadurch herstellen, daß Schleifbeläge 5 von unterschiedlicher Stärke auf die Schleifteller 2 aufgebracht werden. Die Stärke hängt von der Korngröße des Schleifpapiers ab. Fig. 3 zeigt eine weitere stärkenverändernde Anordnung für den Schleifbelag 5. Auch hier weist die Seite, die der zu bearbeitenden Oberfläche zugewandt ist, nach oben. Das Schleifmittel 6 ist mit einem Filz 8 zum Beispiel durch eine Klebeschicht 7 fest verbunden. Der Filz 8 ist wiederum mit einer Hälfte eines Klettverschlusses 10 zum Beispiel durch eine Klebeschicht 9 fest verbunden. Durch die Stärke des Filzes 8 ist die Stärke des Schleifbelages 5 und damit die Höhe der Schleifebene steuerbar.

Der Wechsel von einem einfachen Schleifbelag 5 zu einem in Fig. 3 gezeigten Schleifbelag 5 bewirkt die gewünschte Änderung der Höhendifferenz zwischen Schleifbelag 5 und Hobelhöhe der Messer 4. Durch diese Maßnahme können die Messer 4 auch gänzlich von der zu bearbeitenden Oberfläche abgehoben werden, so daß das Bodenschleifgerät insgesamt nur noch als reines Schleifgerät arbeitet. Dies kann insbesondere beim Feinschliff erwünscht sein.

Ein weiterer Vorteil dieser Lösung liegt darin, daß für das Schleifpapier durch den Filz 8 eine weiche und anpassungsfähige Auflage geschaffen ist.

Es versteht sich, daß die geschilderten Ausführungsbeispiele im Rahmen des Erfindungsgedankens, der durch die Ansprüche 1-6 definiert wird verschiedentlich abwandelbar sind, z.B. hinsichtlich Schleifpapierart, Schleifkorntyp, Klebemittel, Verbindungsmittel von Schleifbelag, Filz oder Schleifteller, Schleiftelleranzahl oder Messertyp.

## Patentansprüche

1. Schleifwerkzeug mit auf einem Schleifwerkzeugträger (1) angeordneten Schleiftellern (2), wobei die Schleifteller (2) im wesentlichen kreisförmig ausgebildet sind und das Schleifwerkzeug ein Set von Schleifbelägen (5) umfaßt, dessen Schleifbeläge auf den Schleiftellern (2) lösbar befestigbar sind, wobei die Schleifbeläge (5) zum Befestigen auf Schleiftellern (2) aus im wesentlichen kreisscheibenförmig ausgebildeten Schleifpapieren bestehen, die auf ihrer dem Schleifmittel abgewandten Seite mit einem Mittel zum lösbaren Befestigen auf Schleiftellern (2) beschichtet sind, **dadurch gekennzeichnet, dass** auf dem Schleifwerkzeugträger (1) und zwischen den Schleiftellern (2) Messer (4) zum Spanabheben angeordnet sind, dass das Set von Schleifbelägen (5) Schleifbeläge (5) mit unterschiedlichen Stärken umfasst, wobei durch die Papierstärke der Schleifpapiere die Höhe der Schleifbeläge (5) in Relation zu der Höhe der Messer (4) einstellbar ist und die Papierstärken der Schleifpapiere von der Schleifmittelkorngröße abhängen.

2. Schleifwerkzeug nach Anspruch 1, **dadurch gekennzeichnet, daß** die Messer (4) Hartmetallwendeplatten sind.

3. Schleifwerkzeug nach Anspruch 1 oder 2, **dadurch gekennzeichnet, daß** auf dem Schleifwerkzeugträger (1) fünf Schleifteller (2) und fünf Messer (4) angeordnet sind.

4. Schleifwerkzeug nach einem der Ansprüche 1 bis 3, **dadurch gekennzeichnet, daß** das Mittel zum lösbaren Befestigen der Schleifbeläge (5) auf den Schleiftellern (2) eine von zwei Klettverschlußflächen ist.

5. Schleifwerkzeug nach Anspruch 4, **dadurch gekennzeichnet, daß** mindestens ein Schleifpapier auf der dem Schleifmittel abgewandten Seite mit einem Filz (8) fest verbunden und dieser wiederum mit einer Klettverschlußfläche (10) fest verbunden ist.

6. Bodenschleifgerät mit einem Schleifwerkzeug nach einem der Ansprüche 1 bis 5.

## Claims

1. Sanding tool comprising sanding discs (2) arranged on a sanding tool carrier (1),
the sanding discs being substantially circular and the sanding tool comprising a set of abrasive coatings (5), it being possible for the abrasive coatings of said tool to be releasably fastened to the sanding discs (2), the abrasive coatings (5), in order to be fastened to sanding discs (2), consisting substantially of circular-disc-shaped sandpapers which are coated, on the side thereof facing away from the abrasive material, with a substance for releasably fastening to sanding discs (2), **characterised in that** machining cutters (4) are arranged on the sanding tool carrier (1) and between the sanding discs (2), **in that** the set of abrasive coatings (5) comprises abrasive coatings (5) having varying thicknesses, the height of the abrasive coatings (5) being adjustable in relation to the height of the cutters (4) by the paper thickness of the sandpapers, and the paper thicknesses of the sandpapers depending on the abrasive material grain size.

2. Sanding tool according to claim 1, **characterised in that** the cutters (4) are reversible cemented carbide tips.

3. Sanding tool according to either claim 1 or claim 2, **characterised in that** five sanding discs (2) and five cutters (4) are arranged on the sanding tool carrier (1).

4. Sanding tool according to any of claims 1 to 3, **characterised in that** the substance for releasably fastening the abrasive coatings (5) to the sanding discs (2) is one of two hook-and-loop fastener surfaces.

5. Sanding tool according to claim 4, **characterised in that** at least one sandpaper is rigidly connected to a felt (8) on the side facing away from the abrasive material and said felt is in turn rigidly connected to a hook-and-loop fastener surface (10).

6. Floor sander comprising a sanding tool according to any of claims 1 to 5.

## Revendications

1. Outil de ponçage muni de disques de ponçage (2) implantés sur un support (1) dudit outil de ponçage, sachant que lesdits disques de ponçage (2) sont de réalisation pour l'essentiel circulaire, et que ledit outil de ponçage comporte un jeu de garnitures de ponçage (5) dont les garnitures de ponçage peuvent être fixées amoviblement sur les disques de ponçage (2), lesquelles garnitures de ponçage (5) sont constituées, en vue de la fixation sur des disques de ponçage (2), de papiers abrasifs sensiblement réalisés sous la forme de disques circulaires revêtus, sur leur face tournée à l'opposé de l'agent abrasif, d'un moyen affecté à la fixation amovible sur des disques de ponçage (2), **caractérisé par le fait que** des lames (4), dévolues au rabotage, sont disposées sur le support (1) de l'outil de ponçage et entre les disques de ponçage (2) ; et **par le fait que** le jeu de garnitures de ponçage (5) inclut des garnitures de ponçage (5) d'épaisseurs différentes, l'épaisseur des papiers abrasifs permettant de régler la hauteur desdites garnitures de ponçage (5) par rapport à la hauteur desdites lames (4), et les épaisseurs desdits papiers abrasifs étant tributaires de la grosseur de grains de l'agent abrasif.

2. Outil de ponçage selon la revendication 1, **caractérisé par le fait que** les lames (4) sont des platines réversibles en métal dur.

3. Outil de ponçage selon la revendication 1 ou 2, **caractérisé par le fait que** cinq disques de ponçage (2) et cinq lames (4) sont implantés sur le support (1) dudit outil de ponçage.

4. Outil de ponçage selon l'une des revendications 1 à 3, **caractérisé par le fait que** le moyen, affecté à la fixation amovible des garnitures de ponçage (5) sur les disques de ponçage (2), se présente comme l'une de deux surfaces d'un système d'attache auto-agrippant.

5. Outil de ponçage selon la revendication 4, **caractérisé par le fait qu'**au moins un papier abrasif est relié rigidement à un feutre (8), sur la face tournée à l'opposé de l'agent abrasif, lequel feutre est, à son tour, relié rigidement à une surface (10) d'un système d'attache auto-agrippant.

6. Appareil de ponçage de sols, équipé d'un outil de ponçage conforme à l'une des revendications 1 à 5.
